# EUROPÄISCHE PATENTSCHRIFT

(11) **EP 1 681 404 B1**
(45) Veröffentlichungstag und Bekanntmachung des Hinweises auf die Patenterteilung: **13.08.2014**
(21) Anmeldenummer: 06000590.7
(22) Anmeldetag: 12.01.2006
(51) Int. Cl.: E04F 13/08, B28B 3/26, E04F 13/14

(54) **Fassadenplatte**
Cladding panel
Panneau de façade

(30) Priorität: 14.01.2005 DE 102005002097
(43) Veröffentlichungstag der Anmeldung: 19.07.2006
(73) Patentinhaber: Moeding Keramikfassaden GmbH, 84163 Marklkofen (DE)
(72) Erfinder: Girnghuber, Claus, 84163 Marklkofen (DE)
(74) Vertreter: Köhler, Walter

(56) Entgegenhaltungen:
- EP-A2- 1 878 847
- DE-A1- 1 659 582
- DE-A1- 19 823 139
- DE-C1- 4 303 412
- FR-A- 2 742 178
- US-A- 1 524 612
- US-B1- 6 205 731

## Beschreibung

Die Erfindung betrifft eine Fassadenplatte für vorgehängte hinterlüftete Fassadenkonstruktionen und ein Herstellungsverfahren dazu.

Fassadenplatten für vorgehängte hinterlüftete Fassadenkonstruktionen weisen Kopf- und Fußfalze auf, mit denen sie in Plattenhalter eingreifen. Die DE 203 12 122 U1 beschreibt eine vorgehängte Fassadenkonstruktion mit solchen Fassadenplatten. Von Nachteil ist, daß die Kopf- und/oder Fußfalze der Fassadenplatten im Falle von Vandalismus verhältnismäßig leicht brechen, weil sie für eine derartige Schlag- oder Stoßbeanspruchung nicht dimensioniert sind. Bei der Herstellung derartiger Fassadenplatten wird in der Praxis beachtet, daß die Wandstärken der Fassadenplatte im wesentlichen gleichmäßig ausgebildet sind. Dadurch wird beim Strangpressen ein gleichmäßiger Materialfluß erhalten und ein Verziehen der Fassadenplatte beim Brennen vermieden.

US 6 205 731 B1 enthält alle technischen Merkmale des einleitenden Teils des Anspruchs 1.

Aufgabe der vorliegenden Erfindung ist es, eine Fassadenplatte anzugeben, die erhöhten Beanspruchungen standhält.

Erfindungsgemäß wird diese Aufgabe mit dem Gegenstand des Anspruchs 1 und des Anspruchs 6 gelöst. Aufgrund der verstärkten Dicke des Kopffalzes und des Fußfalzes wird eine Erhöhung der Festigkeit der Fassadenplatte gegen ein Ausbrechen des Falzes bei Stoßbeaufschlagung der Fassadenplatte in der Fassadenkonstruktion erreicht. Die Fassadenplatte und die gesamte Fassadenkonstruktion wird somit vandalismussicherer. Es reicht aus, wenn nur der hintere Kopffalz und der hintere Fußfalz der Fassadenplatte verstärkt ausgebildet wird, falls die Plattenhalter, die die Fassadenplatte in der Fassadenkonstruktion an der Unterkonstruktion halten, lediglich am hinteren Kopf- und Fußfalz angreifen. Die hintere Plattenwand, an deren oberen Rand der hintere Kopffalz und an deren unteren Rand der hintere Fußfalz ausgebildet ist, weist geringere Wandstärke auf, als die Dicke der genannten verstärkten hinteren Falze. Lediglich im Bereich eines oder mehrerer Kernlöcher weist die hintere Plattenwand der Fassadenplatte eine Verstärkung in Art einer dem Kernloch zugewandten Erhöhung auf. Damit wird es möglich, durch Ablängen der Fassadenplatten abgelängte Fassadenplatten herzustellen, die einen Kopf- und/oder Fußfalz mit diesen Erhöhungen aufweisen und somit in den identischen Plattenhaltern in identischer Tiefenposition in der Fassadenkonstruktion einsetzbar sind.
Die Erhebungen der Wand des Kernlochs sind im Querschnitt konvex und/oder rechteckig und/oder trapezförmig ausgebildet.
Anstelle der Erhöhungen, die vorzugsweise auf der dem Kernloch zugewandten Seite der hinteren Plattenwand ausgebildet sind, können an der hinteren Plattenwand auch Vertiefungen ausgebildet sein, und zwar vorzugsweise an der Rückseite der hinteren Plattenwand in Kernlochhöhe. Beim Ablängen der Fassadenplatten kann dann die Schnittführung so gewählt werden, daß die Randbereiche der Vertiefungen im Kopf- und/oder Fußfalz der abgelängten Fassadenplatte angeordnet sind.

Bei bevorzugten Ausführungen kann vorgesehen sein, daß die Erhebung bzw. die Vertiefung der Wand in Strangpreßrichtung mit konstantem Querschnitt erstreckt ist.

Vorteilhafterweise kann vorgesehen sein, daß die Erhebung der Wand nur partiell ausgebildet ist, wobei die Dicke der Wand zwischen dem höchsten Punkt der Erhebung und der Fassadenplattenrückseite gleich sein kann wie die Dicke des Kopffalzes und/oder die Dicke des Fußfalzes. Dabei kann weiter vorgesehen sein, daß die Dicke des Kopffalzes bzw. des Fußfalzes über die Quererstreckung, die quer zur Strangpreßrichtung verläuft, konstant ist.

Bei Ausführungen, bei denen vorgesehen ist, daß die Dicke des Kopffalzes und/oder die Dicke des Fußfalzes über die Quererstreckung des Kopffalzes bzw. Fußfalzes, die quer zur Strangpreßrichtung verläuft, variiert ist, kann ein sich zum Endabschnitt des Kopffalzes und/oder zum Endabschnitt des Fußfalzes verjüngendes Profil ausgebildet sein. Dabei kann vorgesehen sein, daß die maximale Dicke des Kopffalzes und des Fußfalzes gleich ist der Dicke der Wand zwischen dem höchsten Punkt der Erhebung und der Fassadenplattenrückseite.

Weiter kann vorgesehen sein, daß der Kopffalz und/oder der Fußfalz mindestens eine Erhebung aufweisen bzw. aufweist. Der Kopffalz oder der Fußfalz kann beispielsweise an der Stelle der größten Biegebeanspruchung, also an seiner Wurzel, eine Erhebung aufweisen, die seine Biegebruchfestigkeit erhöht. Entsprechendes gilt für Ausführungen mit Vertiefungen im Kopf- und/oder Fußfalz.

Vorteilhafterweise kann die Erhebung des Kopffalzes und/oder die Erhebung des Fußfalzes in der Höhe und/oder im Querschnitt gleich sein wie die Erhebung der Wand zwischen dem Kernloch und der Fassadenplattenrückseite und/oder die Dicke des Kopffalzes und/oder die Dicke des Fußfalzes zwischen dem höchsten Punkt der Erhebung und der Außenseite des Kopffalzes bzw. der Außenseite des Fußfalzes kann gleich sein der Dicke der Wand des Kernlochs zwischen dem höchsten Punkt der Erhebung und der Fassadenplattenrückseite. Entsprechendes gilt für Ausführungen mit Vertiefungen.

Es kann auch vorgesehen sein, daß die Wand des Kernlochs mindestens zwei Erhebungen aufweist, die sich jeweils in Strangpreßrichtung mit konstantem Querschnitt parallel zueinander erstrecken.

Es kann weiter vorgesehen sein, daß die zwischen zwei Erhebungen ausgebildete Fuge als Schnittfuge ausgebildet ist, entlang der die Fassadenplatte ablängbar ist. Auf diese Weise kann das Ablängen der Fassadenplatte mit hoher Genauigkeit ausgeführt werden.

Die Erhebungen der Wand können relativ zu einer Symmetrieachse, die sich auf der Wand im Bereich des Kernlochs in Strangpreßrichtung erstreckt, symmetrisch angeordnet sein. Es kann sich aber auch um eine Erhebung handeln, die sich auf der Wand des Kernlochs mittig entlang der Strangpreßrichtung erstreckt. Durch die symmetrische Anordnung bzw. Ausbildung der Erhebungen kann die Fassadenplatte durch einen im Kernloch positionierten Querschnitt in ihrer Höhe so abgelängt werden, daß ein neuer Kopf- bzw. Fußfalz ausgebildet wird, der mit der erfindungsgemäßen Erhebung versehen ist.

Es kann auch vorgesehen sein, daß mindestens eine Erhebung im Querschnitteckbereich des Kernlochs angeordnet ist. Vorzugsweise können in beiden Querschnitteckbereichen Erhebungen angeordnet sein.

Bei Ausführungen, bei denen vorgesehen ist, daß anstelle der Erhebungen auf der Rückseite der Plattenwand Vertiefungen ausgebildet sind, können diese sich vorzugsweise in der Rückseite der hinteren Plattenwand erstrecken. Die Vertiefung kann vorzugsweise als konkave Vertiefung ausgebildet sein, vorzugsweise mit parabolischem Verlauf. Ausgehend von solchen Ausführungen können über Ablängen Fassadenplatten hergestellt werden, bei denen der Kopffalz und/oder der hintere Fußfalz als Balken mit gleicher Biegefestigkeit ausgebildet sind. So ausgebildete Falze zeichnen sich dadurch aus, daß sie in allen Querschnitten gleichmäßig gegen Biegung beansprucht sind. Diese vorteilhafte materialsparende Eigenschaft bleibt auch bei der Ablängung der Fassadenplatte erhalten, wenn der Trennschnitt an der hinteren Plattenwand in der Mitte des Kernlochs verläuft.

Das erfindungsgemäße Verfahren kann darauf gerichtet sein, daß durch das Strangpressen eine Fassadenplatte hergestellt wird, die mindestens zwei Kernlöcher aufweist, wobei mindestens jedes der beiden Kernlöcher mindestens eine Erhebung aufweist oder mindestens im Bereich eines Kernlochs an der Rückseite der Fassadenplattenwand eine Vertiefung angeordnet ist. Weiter kann vorgesehen sein, daß beim Ablängen wahlweise der Schnitt durch eines der Kernlöcher oder mehrere Schnitte durch mehrere Kernlöcher ausgeführt werden. Auf diese Weise kann die Fassadenplatte flexibel an die baulichen Gegebenheiten angepaßt werden, beispielsweise um eine Fensteröffnung in der Fassade auszusparen.

Weiter kann vorgesehen sein, daß durch das Strangpressen eine erfindungsgemäße Fassadenplatte hergestellt wird, die an der Wand mindestens eines Kernloches mindestens zwei in Strangpreßrichtung sich parallel erstreckende Erhebungen aufweist, wobei diese Fassadenplatte mit Schnittführung zwischen den beiden Erhebungen abgelängt wird. Entsprechendes gilt bei Ausführungen mit einer im Querschnitt symmetrischen Vertiefung, wo die Schnittführung durch die Symmetrieebene der Vertiefung erfolgt. Die Vorteile solcher symmetrischer Schnittführungen sind bereits weiter oben dargestellt.

Es können jeweils jedem Kernloch einer Fassadenplatte mindestens eine Erhebung zugeordnet sein. Es können jedoch auch nur einem oder einem Teil der Kernlöcher z.B. in alternierender Anordnung Erhebungen zugeordnet sein. Entsprechendes gilt für Ausführungen mit Vertiefungen.

Die Erfindung wird nun anhand der Figuren näher erläutert.

Es zeigen
- Fig. 1: eine Schnittdarstellung einer Fassadenplatte nach dem zitierten Stand der Technik;
- Fig. 2a: eine Schnittdarstellung eines ersten Ausführungsbeispiels einer erfindungsgemäßen Fassadenplatte;
- Fig. 2b: eine Schnittdarstellung des Ausführungsbeispiels in Fig. 2a mit abgelängter Fassadenplatte;
- Fig.3: eine Schnittdarstellung eines zweiten Ausführungsbeispiels einer erfindungsgemäßen Fassadenplatte;
- Fig. 4: eine Schnittdarstellung eines dritten Ausführungsbeispiels einer erfindungsgemäßen Fassadenplatte;
- Fig. 5: eine Schnittdarstellung eines vierten Ausführungsbeispiels einer erfindungsgemäßen Fassadenplatte;
- Fig. 6: eine Schnittdarstellung eines fünften Ausführungsbeispiels einer erfindungsgemäßen Fassadenplatte;
- Fig. 7: eine Schnittdarstellung eines sechsten Ausführungsbeispiels einer erfindungsgemäßen Fassadenplatte;
- Fig. 8: eine Schnittdarstellung eines siebten Ausführungsbeispiels einer erfindungsgemäßen Fassadenplatte;
- Fig. 9: eine Schnittdarstellung eines achten Ausführungsbeispiels einer erfindungsgemäßen Fassadenplatte
- Fig. 10: eine Schnittdarstellung eines neunten Ausführungsbeispiels einer erfindungsgemäßen Fassadenplatte;
- Fig. 11: eine Schnittdarstellung eines zehnten Ausführungsbeispiels einer abgelängten erfindungsgemäßen Fassadenplatte.

Die Fig. 1 zeigt in einer Schnittdarstellung eine stranggepreßte Fassadenplatte 10 nach dem zitierten Stand der Technik. Die Fassadenplatte 10 ist mit einer vorderen Plattenwand 11 und einer hinteren Plattenwand 12 ausgebildet, die durch Stege 13 miteinander verbunden sind. Zwischen den Stegen sind Kernlöcher 14 ausgebildet, wobei die Stege 13 sowie die beiden Plattenwände 11 und 12 mit gleicher Wandstärke ausgeführt sind. Die Strangpreßrichtung verläuft senkrecht zur Schnittebene. Bei der dargestellten Ausgestaltung kann die keramische Preßmasse beim Strangpressen der Fassadenplatte 10 quer zur dargestellten Schnittebene optimal fließen.

Die Fassadenplatte 10 ist mit einem Kopffalz 15, einem hinteren Fußfalz 16 und einem vorderen Fußfalz 17 ausgebildet. Die Vorderseiten und die Hinterseiten des Kopffalzes 15 und des hinteren Fußfalzes 16 fluchten mit der Vorderseite bzw. mit der Hinterseite der hinteren Plattenwand 12. Der Fußfalz und der Kopffalz haben die gleiche Dicke wie die Plattenwände der Fassadenplatte. Die Fassadenplatten sind mit ihrem Kopf- und Fußfalz in Plattenhaltern 18 gehaltert. Die Plattenhalter sind im Querschnitt H-förmig. Sie sind an einer gebäudeseitigen Unterkonstruktion befestigt. Die Unterkonstruktion ist in den Figuren nicht dargestellt und die Plattenhalter 18 sind in Fig. 1 nur soweit dargestellt, um die Befestigung der Fassadenplatte 10 zu zeigen. Der vordere Fußfalz 17 überdeckt in der montierten Fassade den hinteren Fußfalz 16 vollständig. Er bildet dabei eine optische Sichtblende, die teilweise auch den Kopffalz 15' einer nach unten benachbarten Fassadenplatte 10' optisch überdeckt. Anstelle des den Kopf- und Fußfalz komplementär mit nur geringem Spiel übergreifenden H-förmigen Plattenhalters kann ein Plattenhalter eingesetzt werden, der lediglich vorderseitig den Kopf- und Fußfalz übergreift und der Halt an der Rückseite über ein Fugenprofil erreicht wird, das im vertikalen Fugenbereich zwischen horizontal benachbarten Fassadenplatten eingreift und zwischen den Fassadenplattenrückseiten und der Vorderseite der Unterkonstruktion abgestützt angeordnet ist.

Die Fig. 2a zeigt nun in einer Schnittdarstellung ein erstes Ausführungsbeispiel einer erfindungsgemäßen Fassadenplatte 20.

Die Fassadenplatte 20 ist mit einer vorderen Plattenwand 21 und einer hinteren Plattenwand 22 ausgebildet, die durch Stege 23 miteinander verbunden sind. Zwischen den Stegen sind Kernlöcher 24 ausgebildet, wobei die Stege 23 in jeweils gleicher und konstanter Wandstärke sowie die beiden Plattenwände 21 und 22 in jeweils gleicher Wandstärke ausgeführt sind und aber die Plattenwand 22 Erhebungen 22e aufweist, die im nachfolgenden näher erläutert werden. Im Bereich der Erhebungen 22e weist die Plattenwand verdickte Wandstärke auf.

Die Fassadenplatte 20 ist mit einem Kopffalz 25, einem hinteren Fußfalz 26 und einem vorderen Fußfalz 27 ausgebildet. Der Kopffalz 25 ist in diesem ersten Ausführungsbeispiel sowie in den übrigen folgenden Ausführungsbeispielen als hinterer Kopffalz ausgebildet. Es kann sich dabei aber auch um einen vorderen Kopffalz handeln, der in der erfindungsgemäßen Art und Weise als verstärkter Kopffalz ausgebildet ist. Die Dicke des Kopffalzes 25 ist gleich der Dicke der Plattenwand 22 im Bereich der Erhebung 22e. Entsprechendes gilt für die Dicke des Fußfalzes 27. Die hintere Plattenwand 22 ist mit Ausnahme des obersten Kernlochs in den Kernlöchern 24 mit der sich in der Strangpreßrichtung erstreckenden Erhebung 22e ausgebildet. Im in Fig. 2 dargestellten ersten Ausführungsbeispiel ist die Erhebung 22e als im Kernloch 24 symmetrisch angeordnete trapezförmige Erhebung ausgebildet. Im Bereich der Erhebungen 22e ist also die hintere Plattenwand 22 mit einer größeren Wandstärke als die vordere Plattenwand 21 ausgebildet. Ebenso sind der Kopffalz 25 und der hintere Fußfalz 26 mit dieser größeren Wandstärke ausgebildet, so daß die Vorderseiten der beiden Falze 25 und 26 mit dem höchsten Punkt der Erhebungen 22e fluchten. Die Rückseite des Kopffalzes 25 und die Rückseite der hinteren Fußfalze 26 fluchten mit der gesamten Rückseite der Fassadenplatte in einer gemeinsamen vertikalen Ebene. Die Falze 25 und 26 sind zur Montage in z.B. H-förmigen Plattenhaltern 28 bestimmt, die im dargestellten Ausführungsbeispiel nur in ihrem vorderen Abschnitt dargestellt sind. Der vordere Fußfalz 27 überdeckt in der montierten Fassade den hinteren Fußfalz 26 mitsamt dem Plattenhalter 28 vollständig. Er bildet auf diese Weise eine optische Sichtblende, die teilweise auch den Kopffalz 25' einer nach unten benachbarten Fassadenplatte 20' optisch überdeckt.

Im Vergleich mit dem Kopffalz 15 und dem hinteren Fußfalz 16 des zitierten Standes der Technik (s. Fig. 1) sind der Kopffalz 25 und der hintere Fußfalz 26 der erfindungsgemäßen Fassadenplatte 20 um das Maß der Erhebung 22e verstärkt gegenüber der Wandstärke der hinteren Plattenwand 22. Wegen der vorgesehenen Erhebungen 22e können auch beim Ablängen der Fassadenplatte 20 solche verstärkte Falze ausgebildet werden, d.h. Falze, die eine Erhebung aufweisen und im Bereich ihrer Erhebung die gleiche Dicke aufweisen, wie sie die hintere Plattenwand 22 im Bereich ihrer Erhebung aufweist.

Fig. 2a zeigt beispielhaft, wie durch zwei Schnitte eine Fassadenplatte 20 abgelängt werden kann und auf diese Weise eine abgelängte Fassadenplatte 20a ausgebildet werden kann, die in Fig. 2b im eingebauten Zustand dargestellt ist. Die beiden dazu notwendigen Schnitte sind in der Fig. 2a eingezeichnet, wobei die Schnittebenen durch unterbrochene Linien 31 und 32 dargestellt sind.

Ein in der Strangpreßrichtung ausgeführter erster Schnitt 31 durchtrennt die Rückwand 22 der Fassadenplatte 20 im Bereich eines Kernlochs 24a, wobei der Schnitt 31 etwa in der Mitte des Kernlochs 24a durch die Symmetrieebene der Erhebung geführt ist. Auf diese Weise wird aus einem Abschnitt der hinteren Plattenwand 22 ein hinterer Fußfalz 26a ausgebildet, dessen freies Ende die gleiche Dicke aufweist, wie die Dicke des verdickten Fußfalzes 26 der ursprünglichen Fassadenplatte. Ein in Strangpreßrichtung am Boden des Kernlochs 24a geführter zweiter Schnitt 32 durchtrennt die vordere Plattenwand 21. Auf diese Weise wird aus dem im Bereich des Kernlochs 24a angeordneten Abschnitt der vorderen Plattenwand 21 ein vorderer Fußfalz 27a ausgebildet, der gleich lang ist, wie der lange vordere Fußfalz 27 der ursprünglichen Fassadenplatte. Mit dem Fußfalz 27a wird es möglich, die abgelängte Fassadenplatte in der Fassadenkonstruktion einzusetzen und in gleicher Weise wie mit der ursprünglichen Fassadenplatte eine Überlappung des Falzes durch den vorderen Fußfalz 27a zu erzielen.

Es kann auch ein einziger Schnitt zur Ablängung der Fassadenplatte 20 vorgesehen sein. Beispielsweise kann der erste Schnitt 31 sowohl durch die hintere Plattenwand 22 als auch durch die vordere Plattenwand 21 geführt werden und der zweite Schnitt 32 entfallen. Dadurch wird allerdings der Fußfalz 27a der abgelängten Fassadenplatte 20a kürzer ausgebildet als der vordere Fußfalz 27 der nicht abgelängten Fassadenplatte 20, so daß mit diesem vorderen Fußfalz in der Fassadenkonstruktion nicht die gleiche Überlappung des Falzes wie mit der Fassadenplatte mit dem längeren vorderen Fußfalz erreicht wird.

Die Figuren 3 bis 10 zeigen nun weitere Ausführungsbeispiele der erfindungsgemäßen Fassadenplatte 20. Sie unterscheiden sich durch die Ausbildung und durch die Anordnung der Erhebungen 22e sowie durch die Ausbildung der Kopf- und/oder der Fußfalze.

Die Figuren 3 bis 7 zeigen Ausführungsbeispiele mit Kopffalzen 25 und hinteren Fußfalzen 26, die jeweils mit konstanter Wandstärke ausgebildet sind. Dabei fluchten die Vorderseiten der Falze 25 und 26 mit dem höchsten Punkt der Erhebungen 22e.

Fig. 3 zeigt ein zweites Ausführungsbeispiel der Fassadenplatte 20, die wie die in Fig. 2 dargestellte Fassadenplatte ausgebildet ist, bei der jedoch die Erhebungen 22e im Querschnitt als vorzugsweise symmetrische konvexe Kurven ausgebildet sind, die sich über die gesamte Höhe des Kernlochs 24 erstrecken. Die Symmetrieebene liegt bei dem Ausführungsbeispiel in Fig. 3 in der Quermittelebene des Kernlochs. Der höchste Punkt der konvexen Kurve ist in der Mitte des Kernlochs 24 ausgebildet. Es kann auch vorgesehen sein, die Erhebungen 22e als zumindest abschnittsweise konkave Kurve auszubilden, deren tiefster Punkt in der Mitte des Kernlochs ausgebildet ist und deren beiden Endpunkte als höchste Punkte ausgebildet sind und mit der Vorderseite des Kopffalzes 25 bzw. des hinteren Fußfalzes 26 fluchten. Eine solche Ausbildung (s. Fig. 10) kann von Vorteil sein, um die Verstärkung der hinteren Plattenwand zu optimieren und ist dem tatsächlichen Spannungsverlauf angepaßt. Dabei kann vorgesehen sein, das Prinzip des Balkens gleicher Festigkeit zugrunde zu legen, bei dem jeder Balkenquerschnitt durch das die Biegebeanspruchung hervorrufende Biegemoment gleich beansprucht ist. Vorzugsweise kann deshalb vorgesehen sein, die Erhebungen 22e parabolisch zu den Endpunkten ansteigend auszubilden.

Die Fig. 4 und 5 zeigen nun weitere Ausführungsbeispiele der Fassadenplatte 20 mit jeweils zwei Erhebungen 22e, die ebenfalls in der Höhe des Kernlochs 24 zur Querschnittsebene des Kernlochs symmetrisch angeordnet sind. In Fig. 4 sind die Erhebungen 22e als im Querschnitt rechteckige Erhebungen 22e ausgebildet. Die Darstellung in Fig. 4 ist beispielhaft. Es kann sich bei den Erhebungen 22e auch um im Querschnitt quadratische oder trapezförmige Erhebungen handeln. In Fig. 5 sind die Erhebungen 22e als im Querschnitt konvexe Erhebungen ausgebildet.

Die Figuren 6 und 7 zeigen nun Fassadenplatten 20 mit im Querschnitteckbereich des Kernlochs 24 angeordneten Erhebungen 22e. Es handelt sich in beiden Ausführungsbeispielen um jeweils eine im Querschnitt rechteckige Erhebung 22e, die in Fig. 6 im unteren Querschnitteckbereich und in Fig. 7 im oberen Querschnitteckbereich des Kernlochs 24 angeordnet ist.

Solche Anordnungen sind in ihrem Bruchfestigkeitsverhalten vergleichbar mit der weiter oben in Verbindung mit Fig. 3 beschriebenen Ausführung mit konkaver, sich über die gesamte Höhe des Kernlochs 24 erstreckender Erhebung 22e.

Es kann auch vorgesehen sein, daß die Erhebung 22e als Erhebung mit konstanter Dicke ausgebildet ist, d.h. als im Querschnitt rechteckförmige Erhebung, die sich über einen Hauptteil der Höhe des Kernlochs 24 oder über die gesamte Höhe des Kernlochs 24 erstreckt. Letztere Ausbildung ist zwar nicht mehr optimal auf das Fertigungsverfahren Strangpressen abgestimmt, doch sie kann vorteilhaft sein für das Ablängen der Fassadenplatte 20. Der abgelängte hintere Fußfalz 26a (s. Fig. 2b) der abgelängten Fassadenplatte 20a ist in einem solchen Fall konstant dick wie der hintere Fußfalz 26 der nicht abgelängten Fassadenplatte 20 ausgebildet.

Die Figuren 8 und 9 zeigen nun Fassadenplatten 80 mit im Querschnitteckbereich angeordneten Erhebungen 22e und Erhebungen 22ek auf einem Kopffalz 85 bzw. Erhebungen 22ef auf einem hinteren Fußfalz 86.

In dem in Fig. 8 dargestellten siebten Ausführungsbeispiel sind die Erhebungen 22ek bzw. 22ef in den Querschnitteckbereichen des Kopffalzes 85 und des hinteren Fußfalzes 86 angeordnet und im Querschnitt als gleichschenkliges Dreieck ausgebildet. Auf diese Weise ist jeweils der Fußabschnitt der Falze 85 und 86 verstärkt, so daß die Falze 85 und 86 mit größerer Biegebruchfestigkeit ausgebildet sind als die Falze 15 und 16 nach dem Stand der Technik, obwohl sie nicht über ihre gesamte Erstreckung verstärkt ausgebildet sind. Die beiden in den Querschnitteckbereichen der Kernlöcher 24 angeordneten Erhebungen 22e sind ebenfalls im Querschnitt als gleichschenklige Dreiecke ausgebildet. Es kann jedoch auch vorgesehen sein, daß die Erhebungen 22e mit einem anderen durch Geraden begrenzten Querschnitt ausgebildet sind, beispielsweise mit rechteckigem oder quadratischem Querschnitt.

Fig. 9 zeigt ein achtes Ausführungsbeispiel, das sich von dem in Fig. 8 dargestellten Ausführungsbeispiel nur durch die Querschnittsform der Erhebungen 22e, 22ek und 22ef unterscheidet, die nun konvex ausgebildet sind. Auf diese Weise sind sanfte Übergänge zwischen den Erhebungen und der Innenwand des Kernlochs 24 bzw. der Vorderseiten des Kopffalzes 85 und des hinteren Fußfalzes 86 ausgebildet, wodurch Kerbspannungen ausgeschlossen sind.

Bei den Ausführungsbeispielen in Fig. 8 und 9 ist der Kopffalz 85 im wesentlichen als ein Balken gleicher Festigkeit ausgebildet, d.h. er ist nach oben hin mit abnehmender Höhe ausgebildet. Entsprechendes gilt für den hinteren Fußfalz, der jedoch in Fig. 9 kürzer als der hintere Kopffalz ausgebildet ist und somit entsprechend angepaßte Plattenhalter mit ggf. unterschiedlicher Aufnahmeweite für den Kopf- und Fußfalz erfordert.

Das in Fig. 10 dargestellte neunte Ausführungsbeispiel zeigt nun eine Fassadenplatte 100 mit einen Kopffalz 105 mit zwei Erhebungen 22ek, die voneinander beabstandet angeordnet sind. Dabei ist die eine Erhebung 22ek im Querschnitteckbereich des Kopffalzes 105 angeordnet und die andere Erhebung im kopfseitigen Endabschnitt des Kopffalzes 105. Auf diese Weise können Plattenhalter verwendet werden, die gleiche Weiten für den Kopf- und Fußfalz erfordert.

Durch Kombination der in den Fig. 2 bis 10 dargestellten Ausbildungen und Anordnungen der Erhebungen können weitere erfindungsgemäße Fassadenplatten gebildet werden, die sich durch eine erhöhte Biegebruchfestigkeit des Kopffalzes und/oder des hinteren Fußfalzes auszeichnen. Unter Beachtung der beispielhaft gezeigten Ausführungsbeispiele kann die Fassadenplatte beispielsweise so ausgebildet sein, daß sie besonders gut im Strangpreßverfahren gefertigt werden kann. Es kann auch vorgesehen sein, die erfindungsgemäße Fassadenplatte hinsichtlich ihrer Ablängbarkeit zu optimieren, was beispielsweise durch die Ausbildung und Anordnung der Erhebungen 22e möglich ist. So kann beispielsweise vorgesehen sein, zwei Erhebungen nebeneinander in einem solchen Abstand anzuordnen, daß die Schnittlinien für die Ablängung der Fassadenplatte markiert und vorgegeben sind. Auf diese Weise kann die erfindungsgemäße Fassadenplatte besonders paßgenau ablängbar sein.

Fig. 11 zeigt nun eine Fassadenplatte 110 mit von der Rückseite der Fassadenplatte ausgehenden Vertiefungen anstelle der Erhebungen. Die Fassadenplatte 110 weist einen Kopffalz 115, einen hinteren Fußfalz 116 und einen vorderen Fußfalz 117 auf. Die Fassadenplatte 110 ist weiter mit einer vorderen Plattenwand 111 und einer hinteren Plattenwand 112 ausgebildet, die durch Verbindungsstege 113 miteinander verbunden sind. Zwischen den Verbindungsstegen 113 und der vorderen bzw. hinteren Plattenwand 111, 112 sind Kernlöcher 114 ausgebildet. Die hintere Plattenwand 112 ist dicker ausgebildet als die Plattenwand 12 des in Fig. 1 zitierten Standes der Technik. Im Bereich der Kernlöcher 114 sind in der hinteren Plattenwand 112 konkave Vertiefungen 112v ausgebildet. Des weiteren ist an der Rückseite des Kopffalzes eine Vertiefung 112vk und an der Rückseite des hinteren Fußfalzes eine Vertiefung 112vf ausgebildet.

Es kann vorgesehen sein, daß mindestens eine der konkaven Vertiefungen 112v, 112vk und 112vf mit parabolischem Verlauf ausgebildet ist, so daß auf diese Weise beispielsweise der Kopffalz 115 und/oder der hintere Fußfalz 116 als Balken gleicher Festigkeit ausgebildet sind bzw. ist. Vorzugsweise kann vorgesehen sein, auch die Vertiefung 112v mit parabolischem Verlauf auszubilden, so daß beim Ablängen Kopf- bzw. Fußfalze mit der gleichen vorteilhaften Eigenschaft optimaler Wandstärke ausbildbar sind. Beispielhaft sind Schnittebenen zum Ablängen in Fig. 11 mit den Bezugszeichen 31, 32 eingezeichnet.

## Patentansprüche

1. Strangepresste keramische Fassadenplatte für eine vorgehängte hinterlüftete Fassadenkonstruktion mit Plattenhaltern zum Halten der Fassadenplatte in der Fassadenkonstruktion an einer Unterkonstruktion mit mindestens einem hinterem Kopffalz (25, 25', 85, 105, 115) und einem hinteren Fußfalz (26, 86, 106 116) sowie mit mindestens einem in Strangpressrichtung verlaufenden Kernloch (24)
wobei der hintere Kopffalz und der hintere Fußfalz zum Angriff der Plattenhalter ausgebildet sind
wobei vorgesehen ist,
a) dass die Wand zwischen dem Kernloch (24) und der Fassadenplattenrückseite mindestens eine Erhebung an der kernlochseitigen Fläche aufweist,
wobei die Erhebung der Wand (22e) im Querschnitt konvex und/oder rechteckig und/oder trapezförmig ausgebildet ist,
b) dass die Erhebung der Wand im Querschnittseckbereich des Kernlochs oder außerhalb des Querschnittseckbereichs des Kernlochs angeordnet ist,
**dadurch gekennzeichnet,**
c) **dass** die Dicke der Wand zwischen dem höchsten Punkt der Erhebung und der Fassadenplattenrückseite gleich ist der Dicke des Kopffalzes (25, 25', 85, 105, 115) und/oder der Dicke des Fußfalzes (26, 86, 196, 116).

2. Fassadenplatte nach einem der vorangehenden Ansprüche,
**dadurch gekennzeichnet,**
**daß** die Wand des Kernlochs mindestens zwei Erhebungen (22e) aufweist, die sich jeweils in Strangpreßrichtung mit konstantem Querschnitt parallel zueinander erstrecken

3. Fassadenplatte nach einem der vorangehenden Ansprüche,
**dadurch gekennzeichnet,**
**daß** mindestens eine Erhebung (22e) der Wand asymmetrisch zur Mitte des Kernlochs (24) angeordnet ist, vorzugsweise eine Erhebung im Querschnittseckbereich des Kernlochs angeordnet ist.

4. Fassadenplatte nach einem der vorangehenden Ansprüche,
**dadurch gekennzeichnet,**
**daß** die Erhebung (22e) der Wand relativ zu einer Symmetrieachse, die sich auf der Wand im Bereich des Kernlochs (24) in Strangpreßrichtung erstreckt, symmetrisch angeordnet ist oder die Erhebung sich auf der Wand (24) mittig zum Kernloch entlang der Strangpreßrichtung erstreckt.

5. Fassadenplatte nach einem der vorangehenden Ansprüche,
**dadurch gekennzeichnet,**
**daß** der Kopffalz (25, 25', 85, 105, 115) und/oder der Fußfalz (26, 86, 106, 116) mindestens eine Erhebung (22ek, 22ef) aufweist, und
**daß** die Dicke des Kopffalzes (25, 25', 85, 105, 115) und/oder die Dicke des Fußfalzes (26, 86, 106, 116) zwischen dem höchsten Punkt der Erhebung (22ek, 22ef) und der Außenseite des Kopffalzes (25, 25', 85, 105, 115) bzw. der Außenseite des Fußfalzes (26, 86, 106, 116) gleich ist wie die Dicke der Wand des Kernlochs zwischen dem höchsten Punkt der Erhebung (22e) und der Fassadenplattenrückseite.

6. Verfahren zum Herstellen einer Fassadenplatte für eine vorgehängte hinterlüftete Fassadenkonstruktion mit mindestens einem vorzugsweise hinteren Kopffalz (25, 25', 85, 105, 115) und einem vorzugsweise hinteren Fußfalz (26, 86, 106, 116), mit mindestens einem in Strangpreßrichtung verlaufenden Kernloch, **dadurch gekennzeichnet,**
**daß** zunächst eine Fassadenplatte nach einem der Ansprüche 1 bis 5 durch Strangpressen hergestellt wird und sodann die durch Strangpressen hergestellte Fassadenplatte abgelängt wird unter Schnittführung in Strangpreßrichtung durch ein Kernloch (24) derart relativ zu mindestens einer Erhebung der Wand, daß die abgelängte Fassadenplatte einen Kopffalz (25, 25', 85, 105) oder einen Fußfalz (26a, 86a, 106a) aufweist, der die Erhebung oder zumindest einen Teilquerschnitt der Erhebung aufweist.

7. Verfahren nach Anspruch 6,
**dadurch gekennzeichnet,**
**daß** durch das Strangpressen eine Fassadenplatte hergestellt wird, die mindestens zwei Kernlöcher (24) aufweist, wobei mindestens jedes der beiden Kernlöcher (24) mindestens eine Erhebung (22e) aufweist und daß beim Ablängen wahlweise der Schnitt durch eines der Kernlöcher (24) oder mehrere Schnitte durch mehrere Kernlöcher (24) ausgeführt werden.

8. Verfahren nach Anspruch 6 oder 7,
**dadurch gekennzeichnet,**
**daß** durch das Strangpressen eine Fassadenplatte nach einem der Ansprüche 1 bis 5 hergestellt wird, die an der Wand mindestens eines Kernloches (24) mindestens zwei in Strangpreßrichtung sich parallel erstreckende Erhebungen (22e) aufweist, und daß diese durch Strangpressen hergestellte Fassadenplatte mit Schnittführung zwischen den beiden Erhebungen (22e) abgelängt wird.

## Claims

1. Extruded ceramic cladding panel for a rear-ventilated rain screen cladding construction having panel holders for holding the cladding panel in the cladding construction on a substructure having at least one rear head ridge (25, 25', 85, 105, 115) and one rear base ridge (26, 86, 106, 116) as well as having at least one core hole (24) running in the extrusion direction, wherein the rear head ridge and the rear base ridge are designed totouch the panel holders,
wherein it is provided that,
a) the wall between the core hole (24) and the rear side of the cladding panel has at least one protrusion on the core-side face,
wherein the protrusion of the wall (22e) is designed to have a convex and/or rectangular and/or trapezoidal cross-section,
b) the protrusion of the wall is arranged in the cross-sectional corner region of the core hole or outside the cross-sectional corner region of the core hole,
**characterised in that**,
c) the thickness of the wall between the highest point of the protrusion and the rear side of the cladding panel is equal to the thickness of the head ridge (25, 25', 85, 105, 115) and/or the thickness of the base ridge (26, 86, 196, 116).

2. Cladding panel according to one of the preceding claims,
**characterised in that**,
the wall of the core hole has at least two protrusions (22e), which each extend in the extrusion direction parallel to one another with a constant cross-section.

3. Cladding panel according to one of the preceding claims, **characterised in that**,
at least one protrusion (22e) of the wall is arranged asymmetrically with respect to the centre of the core hole (24), with it preferably being a protrusion arranged in the cross-sectional corner region of the core hole.

4. Cladding panel according to one of the preceding claims,
**characterised in that**,
the protrusion (22e) of the wall is arranged symmetrically with respect to an axis of symmetry that extends in the extrusion direction on the wall in the region of the core hole (24), or the protrusion extends along the extrusion direction on the wall (24) centrally with respect to the core hole.

5. Cladding panel according to one of the preceding claims,
**characterised in that**,
the head ridge (25, 25', 85, 105, 115) and/or the base ridge (26, 86, 106, 116) has at least one protrusion (22ek, 22ef), and
the thickness of the head ridge (25, 25', 85, 105, 115) and/or the thickness of the base ridge (26, 86, 106, 116) between the highest point of the protrusion (22ek, 22ef) and the exterior of the head ridge (25, 25', 85, 105, 115) or the exterior of the base ridge (26, 86, 106, 116) is equal to the thickness of the wall of the core hole between the highest point of the protrusion (22e) and the rear side of the cladding panel.

6. Method for the production of a cladding panel for a rear-ventilated rain screen cladding construction having at least one, preferably rear, head ridge (25, 25', 85, 105, 115) and one, preferably rear, base ridge (26, 86, 106, 116), having at least one core hole running in the extrusion direction,
**characterised in that**,
a cladding panel according to one of claims 1 to 5 is first produced by extrusion, and then the cladding panel produced by extrusion is cut to length by incision in the extrusion direction through a core hole (24) relative to at least one protrusion of the wall in such a way that the cut-to-length cladding panel has a head ridge (25, 25', 85, 105) or a base ridge (26a, 86a, 106a), which has the protrusion or at least one partial cross-section of the protrusion.

7. Method according to claim 6,
**characterised in that**,
a cladding panel is produced by extrusion, said panel having at least two core holes (24), wherein at least each of both core holes (24) has at least one protrusion (22e) and, when cutting to length, the cut through one of the core holes (24) or several cutsthrough several core holes (24) is optionally carried out.

8. Method according to claim 6 or 7,
**characterised in that**,
by the extrusion process a cladding panel according to anyone of claims 1 to 5 is produced, said panel having at least two protrusions (22e) extending parallel to one another in the extrusion direction on the wall of at least one core hole (24), and **in that** this cladding panel produced by means of extrusion is cut to length by incision between both protrusions (22e).

## Revendications

1. Plaque de façade en céramique extrudée pour la construction d'une façade-rideau ventilée avec des supports de plaques pour le support de la plaque de façade dans la construction de façade sur une ossature porteuse avec au moins une feuillure de tête arrière (25, 25', 85, 105, 115) et une feuillure de pied arrière (26, 86, 106, 116) ainsi qu'avec au moins un trou central (24) s'étendant dans le sens de l'extrusion, la feuillure de tête arrière et la feuillure de pied arrière étant conçues pour s'emboîter avec les supports de plaques,
moyennant quoi il est prévu
a) que la paroi entre le trou central (24) et l'arrière de la plaque de façade comprend au moins une saillie sur la surface du côté du trou central,
la saillie du mur (22e) présentant une section convexe et/ou rectangulaire et/ou trapézoïdale,
b) que la saillie de la paroi se trouve dans la zone angulaire de la section du trou central ou hors de la zone angulaire de la section du trou central,
**caractérisée en ce que**
c) l'épaisseur de la paroi entre le point le plus haut de la saillie et de l'arrière de la plaque de façade est égale à l'épaisseur de la feuillure de tête (25, 25', 85, 105, 115) et/ou à l'épaisseur de la feuillure de pied (26, 86, 196, 116).

2. Plaque de façade selon l'une des revendications précédentes, **caractérisée en ce que** la paroi du trou central comprend au moins deux saillies (22e) qui s'étendent chacune dans le sens de l'extrusion avec une section constante et sont parallèles entre elles.

3. Plaque de façade selon l'une des revendications précédentes, **caractérisée en ce qu'**au moins une saillie (22e) de la paroi est disposée de manière asymétrique par rapport au centre de le trou central (24), de préférence une saillie se trouve dans la zone angulaire de la section de le trou central.

4. Plaque de façade selon l'une des revendications précédentes, **caractérisée en ce que** la saillie (22e) de la paroi est disposée symétriquement par rapport à un axe de symétrie qui s'étend sur la paroi au niveau du trou central (24) dans le sens de l'extrusion ou la saillie s'étend sur la paroi (24) de manière centrée par rapport au trou central le long du sens de l'extrusion.

5. Plaque de façade selon l'une des revendications précédentes, **caractérisée en ce que** la feuillure de tête (25, 25', 85, 105, 115) et/ou la feuillure de pied (26, 86, 106, 116) comprend au moins une saillie (22ek, 22ef) et **en ce que** l'épaisseur de la feuillure de tête (25, 25', 85, 105, 115) et/ou l'épaisseur de la feuillure de pied (26, 86, 106, 116) entre le point le plus haut de la saillie (22ek, 22ef) et l'extérieur de la feuillure de tête (25, 25', 85, 105, 115) ou l'extérieur de la feuillure de pied (26, 86, 106, 116) est égale à l'épaisseur de la paroi du trou central entre le point le plus haut de la saillie (22e) et l'arrière de la plaque de façade.

6. Procédé de fabrication d'une plaque de façade pour une construction de façade-rideau ventilée avec au moins de préférence une feuillure de tête arrière (25, 25', 85, 105, 115) et de préférence une feuillure de pied arrière (26, 86, 106, 116), avec au moins un trou central s'étendant dans le sens de l'extrusion, **caractérisé en ce qu'**une plaque de façade selon l'une des revendications 1 à 5 est d'abord réalisée par extrusion, puis la plaque de façade ainsi réalisée par extrusion est découpée avec une ligne de coupe dans le sens de l'extrusion passant par un trou central (24) par rapport à au moins une saillie de la paroi de façon à ce que la plaque de façade découpée présente une feuillure de tête (25, 25', 85, 105) ou une feuillure de pied (26a, 86a, 106a), qui comprend la saillie ou au moins une section partielle de la saillie.

7. Procédé selon la revendication 6, **caractérisé en ce que** l'extrusion permet de fabriquer une plaque de façade qui comprend au moins deux trous centraux (24), au moins chacun des deux trous centraux (24) comprend au moins une saillie (22e) et **en ce que**, lors de la découpe, soit la coupe est effectuée à travers un des trous centraux (24) soit plusieurs coupes sont effectuées à travers plusieurs trous centraux (24).

8. Procédé selon la revendication 6 ou 7, **caractérisé en ce que** l'extrusion permet de fabriquer une plaque de façade selon les revendications 1 à 5 qui comprend, sur la paroi d'au moins un trou central (24), au moins deux saillies (22e) s'étendant parallèlement dans le sens de l'extrusion, et **en ce que** cette plaque de façade fabriquée par extrusion est découpée avec une ligne de coupe entre les deux saillies (22e).
